# EUROPÄISCHE PATENTSCHRIFT

(11) **EP 0 062 312 B1**
(45) Veröffentlichungstag und Bekanntmachung des Hinweises auf die Patenterteilung: **17.07.1985**
(21) Anmeldenummer: 82102779.4
(22) Anmeldetag: 01.04.1982
(51) Int. Cl.: F25D 29/00, A47F 3/04

(54) **Verfahren zum Betreiben gekühlter Verkaufsmöbel**
Method of operating a refrigerated vending unit
Procédé pour le fonctionnement de meubles de vente réfrigérés

(30) Priorität: 03.04.1981 DE 3113542
(43) Veröffentlichungstag der Anmeldung: 13.10.1982
(73) Patentinhaber: Linde Aktiengesellschaft, 65189 Wiesbaden (DE)
(72) Erfinder: Reininger, Fritz, D-6277 Hallgarten (DE); Böckmann, Gerd, D-4630 Bochum (DE)
(74) Vertreter: Schaefer, Gerhard, Dr.

## Beschreibung

Die Erfindung betrifft ein Verfahren zum Betreiben gekühlter Verkaufsmöbel mit einem einen Temperaturfühler aufweisenden Thermostaten zur Erfassung der Raumtemperatur innerhalb des gekühlten Verkaufsmöbels.

Zur Zeit ist es üblich, Kühlmöbel, insbesondere offene gekühlte Verkaufsmöbel, ob mit oder ohne Nachtabdeckung, mit einem konstant eingestellten Thermostaten zu betreiben. Außerhalb der Verkaufszeiten, d. h. nachts und an Sonn- und Feiertagen sowie während der Betriebsferien und vor allem mit geschlossener Abdeckung, bleibt die Kältemaschine solange in Betrieb, bis außer der Luft auch die Warentemperatur konstant ist. Bei geschlossener Abdeckung, z. B. herabgelassenem Rollo; kann keine Wärme mehr an die Umgebung abgeführt werden und die Temperatur innerhalb des Verkaufsmöbels fällt soweit ab, daß die Ware, beispielsweise Milch, möglicherweise anfriert.

Die US-A-3,727,419 beschreibt einen Kühlschrank mit einem in diesem angeordneten Kontrollthermostaten. Der Thermostat weist einen Temperaturfühler zur Erfassung der Raumtemperatur innerhalb des Kühlschrankes auf. Der Temperaturfühler wird während den Zeiten, in denen die Tür des Kühlschrankes öfters geöffnet wird, beheizt. Mit diesem Verfahren und der dazugehörigen Vorrichtung sollen lange Stillstandszeiten der Kältemaschinen vermieden werden.

Die US-A-3,465,536 behandelt eine Abdeckeinrichtung für Kühlmöbel, die insbesondere in Nachtstunden angebracht wird. Die Nachtabdeckung ist dabei mit einer Abtaukontrolleinheit verbunden, so daß bei Inbetriebnahme der Nachtabdeckung keine Abtauung erfolgt.

Der Erfindung liegt die Aufgabe zugrunde, eine kostengünstige und einfache Temperaturregelung zur Verfügung zu s.tellen, mit der außerdem Energie eingespart werden kann und eine zu niedrige Temperatur im Inneren des Verkaufsmöbels außerhalb der Verkaufszeiten verhindert wird.

Diese Aufgabe wird erfindungsgemäß dadurch gelöst, daß während den Verkaufszeiten der Temperaturfühler zur Simulierung einer höheren Temperatur elektrisch beheizt und der Thermostat so justiert wird; daß bei beheiztem Temperaturfühler die gewünschte Temperatur im Warenraum aufrechterhalten wird und daß außerhalb der Verkaufszeiten der Temperaturfühler nicht beheizt wird.

Durch die erfindungsgemäße Maßnahme wird die Temperatur innerhalb der Warenzone im Tagesbetrieb auf dem gleichen Wert gehalten wie bisher, während im Nachtbetrieb die Temperatur gegenüber der bisherigen Verfahrensweise leicht angehoben wird. Dazu wird während der Verkaufszeiten am Temperaturfühler durch elektrische Beheizung eine höhere Temperatur simuliert und gleichzeitig der Thermostat so justiert, daß in dem Warenraum die gewünschte Kühltemperatur herrscht. Nach Verkaufsschluß wird die Beheizung der Temperaturfühler ausgeschaltet, so daß dieser die wirkliche Temperatur mißt. Infolgedessen arbeitet der Thermostat bei etwas höherer Temperatur, so daß die Kühitemperatur in dem Warenraum ebenfalls um einige Grad ansteigt.

Durch das erfindungsgemäße Verfahren wird Energie eingespart, da weniger Kälteleistung erforderlich ist, und außerdem verhindert, daß die Ware anfriert.

Gemäß einer vorteilhaften Ausgestaltungsform des Erfindungsgedankens wird die Beheizung des Temperaturfühlers gemeinsam mit der Möbel-und/oder Ladenbeleuchtung ein- und ausgeschaltet. Nach einer weiteren bevorzugten Ausführungsform kann die Beheizung des Temperaturfühlers auch bei Betätigung eines als Nachtabdeckung dienenden Rollos ausgeschaltet werden.

Eine Vorrichtung zur Durchführung des erfindungsgemäßen Verfahrens weist unter anderem einen mit einem Temperaturfühler ausgestatteten Thermostaten auf. Erfindungsgemäß ist der Thermostat mit einem als Heizwiderstand ausgebildeten Heizelement versehen, der Heizwiderstand über einen Transformator und ein Relais mit einer Schwachstromqueile verbunden, der Transformator und das Relais außerhalb der Kühlzone angebracht und mit einer zusammen mit der Beheizung des Temperaturfühlers ein-oder ausschaltenden elektrischen Einrichtung verbunden.

Das erfindungsgemäße Verfahren und die zugehörige Vorrichtung lassen sich auf alle Kühl-und Tiefkühlmöbel anwenden.

Im folgenden wird ein Ausführungsbeispiel anhand einer Figur schematisch dargestellt.

Die Figur zeigt im Querschnitt ein offenes gekühltes Verkaufsmöbel, das im Beispiel als Kühlregal 1 beschrieben ist.

Das Kühlregal 1 weist einen Kühlmöbelkorpus 2 aus einem wärmeisolierenden Material auf, der in seinem unteren Ende als Wanne ausgebildet ist. Eine Abdeckung 3 trennt einen Warenraum 4, der mehrere Konsolen 5 zur Lagerung von zu kühlender Ware aufweist, von dem Innenraum 6 der Wanne, in dem ein Verdampfer 7 eines Thermostaten und als Einrichtung zur Luftförderung ein Ventilator 8 angeordnet sind. Der Ventilator 8 dient zur Luftumwälzung, wobei die Luft zunächst am Verdampfer 7, der Teil eines Kältekreislaufes ist, vorbeiströmt, dann über einen Luftschacht an der Rückwand der Kühltruhe nach oben und zwischen die Konsolen gelangt und an der Vorderseiten der Konsolen als Kaltluftvorhang nach unten strömt. Die Luftströmung ist durch Pfeile 9 angedeutet. Zur Nachtabdeckung weist das Kühlregal 1 ein Rollo 10 auf.

Ein Temperaturfühler 11 des Thermostaten ist innerhalb der Kühlzone des Warenraums 4, beispielsweise an der gezeigten Stelle, angebracht. Erfindungsgemäß ist dieser Temperaturfühler 11 mit einem als Heizwiderstand ausgebildeten Heizelement versehen. Da das Heizelement im Feuchtbereich des Kühlregals liegt, wird der Heizwiderstand meist vergossen eingebaut. Als zusätzliche Sicherung und zur Energieeinsparung wird der Heizwiderstand mit Schwachstrom (z. B. 12V) gespeist. Ein dafür erforderlicher Transformator und ein Relais, die zusammen in einem Gehäuse 12 eingebaut sind, sind an einem geeigneten Platz außerhalb der Kühlzone bzw. des Feuchtbereiches montiert und mit beispielsweise dem Schalter für die Möbel- und/oder Ladenbeleuchtung verbunden. Die Betätigung der Beheizung des Temperaturfühlers 11 kann auch über eine Schaltuhr erfolgen.

Während der Verkaufszeiten wird der Temperaturfühler 11 mit z. B. 0,2 W beheizt. Auf diese Weise wird am Temperaturfühler 11 eine um beispielsweise 2 bis 4°C höhere Temperatur simuliert. Gleichzeitig wird der Thermostat bzw. Verdampfer 7 so justiert, daß die Kühlluft mit einer Temperatur von z. B. - 3'°C in den Luftschacht an der Rückwand eintritt, wodurch innerhalb des Warenraumes 4 die gewünschte Temperatur, die den gleichen Wert wie bisher hat, beispielsweise + 5 °C, eingestellt wird.

Nach Verkaufsschluß wird die Beheizung des Temperaturfühlers 11 beispielsweise gemeinsam mit der Möbel-. und/oder Ladenbeleuchtung oder bei Betätigung der Nachtabdeckung abgeschaltet, und der Temperaturfühler 11 mißt die wirkliche Temperatur. Infolgedessen arbeitet der Thermostat bzw. Verdampfer 7 bei um einige Grad höherer Temperatur, so daß die Kühlluft in den Luftschacht erwärmt, z. B. mit 0 °C, eintritt. In dem Warenraum 4 herrscht trotz der leicht erwärmten Kühlluft die gleiche Temperatur wie während der Verkaufszeiten, da bei geschlossenem Rollo keine Wärme an die Umgebung abgegeben wird und somit weniger kalte Luft ausreicht, um die gleiche Kühltemperatur zu erzeugen.

Durch die erfindungsgemäße Maßnahme wird verhindert, daß die Ware, beispielsweise Milch, durch Temperatursenkung in Folge der Nachtabdeckung anfriert. Da bei Nachtabdeckung geringere Kälteleistung nötig ist, um die gleiche Kühltemperatur zu erzeugen, werden durch das erfindungsgemäße Verfahren außerdem erhebliche Energieeinsparungen erzielt.

## Patentansprüche

1. Verfahren zum Betreiben gekühlter Verkaufsmöbel mit einem einen Temperaturfühler aufweisenden Thermostaten zur Erfassung der Raumtemperatur innerhalb des gekühlten Verkaufsmöbels, dadurch gekennzeichnet, daß während den Verkaufszeiten der Temperaturfühler zur Simulierung einer höheren Temperatur elektrisch beheizt und der Thermostat so justiert wird, daß bei beheiztem Temperaturfühler die gewünschte Temperatur im Warenraum aufrechterhalten wird, und daß außerhalb der Verkaufszeiten der Temperaturfühler nicht beheizt wird.

2. Verfahren nach Anspruch 1, dadurch gekennzeichnet, daß die Beheizung des Temperaturfühlers gemeinsam mit der Möbel- und/oder Ladenbeleuchtung ein- und ausgeschaltet wird.

3. Verfahren nach Anspruch 1, dadurch gekennzeichnet, daß die Beheizung des Temperaturfühlers bei Betätigung eines als Nachtabdeckung dienenden Rollos ausgeschaltet wird.

4. Vorrichtung zur Durchführung des Verfahrens nach einem der Ansprüche 1 bis 3 mit einem einen Temperaturfühler aufweisenden Thermostaten, dadurch gekennzeichnet, daß der Temperaturfühler mit einem als Heizwiderstand ausgebildeten Heizelement versehen ist, der Heizwiderstand über einen Transformator und ein Relais mit einer Schwachstromquelle verbunden ist, der Transformator und das Relais außerhalb der Kühlzone angebracht sind und mit einer zusammen mit der Beheizung des Temperaturfühlers ein- oder ausschaltenden elektrischen Einrichtung in Verbindung stehen.

## Claims

1. A method of operating refrigerated display cabinets having a thermostat which is provided with a temperature sensor and which serves to detect the temperature prevailing within the refrigerated display cabinet, characterised in that, during sales periods, the temperature sensor is electrically heated in order to simulate a higher temperature and the thermostat is adjusted in such a way that, when the temperature sensor is heated, the desired temperature is maintained in the goods compartment ; and that outside of sales periods, the temperature sensor is not heated.

2. A method as claimed in Claim 1, characterised in that the heating of the temperature sensor is switched on.and off in common with the display cabinet lighting and/or the shop lighting.

3. A method as claimed in Claim 1, characterised in that the heating of the temperature sensor is switched off when a blind, serving as a night cover, is actuated.

4. Apparatus for carrying out the method claimed in one of Claims 1 to 3, comprising a thermostat which is provided with a temperature sensor, characterised in that the temperature sensor is provided with a heating element in the form of a heating resistor, the heating resistor is connected through a transformer and a relay to a low current source, and the transformer and the relay are arranged outside the cooling zone and are connected to an electrical device which is switched on or off, together with the heating of the temperature sensor.

## Revendications

1. Procédé de régulation de meubles-présentoirs réfrigérés comportant un thermostat pourvu d'une sonde de température susceptible de mesurer la température régnant à l'intérieur du volume défini par le meuble réfrigéré, caractérisé en ce que, pendant les heures de vente, la sonde de température est réchauffée électriquement afin de simuler une température relativement élevée, cependant que le thermostat est réglé de façon telle que, la sonde de température étant chauffée, la température souhaitée soit maintenue dans l'espace contenant les marchandises, et en ce que, en dehors des heures de vente, la sonde de température n'est pas réchauffée.

2. Procédé selon la revendication 1, caractérisé en ce que le réchauffement de la sonde de température est mis en service et déconnecté en synchronisme avec l'éclairage du meuble et/ou du magasin.

3. Procédé selon la revendication 1, caractérisé en ce que le réchauffement de la sonde de température est interrompu lors de l'actionnement d'un store à rouleau assurant la couverture nocturne.

4. Dispositif pour la mise en œuvre du procédé selon une des revendications 1 à 3, comportant un thermostat équipé d'une sonde de température, caractérisé en ce que la sonde de température est pourvue d'un élément chauffant constitué par une résistance chauffante qui est reliée à une source de courant à basse tension par l'intermédiaire d'un transformateur et d'un relais, le transformateur et le relais étant disposés en dehors de la zone réfrigérée et reliés à un système électrique apte à être mis en service ou déconnecté en synchronisme avec le réchauffement de la sonde de température.
